# EUROPÄISCHE PATENTSCHRIFT

(11) **EP 0 225 490 B1**
(45) Veröffentlichungstag und Bekanntmachung des Hinweises auf die Patenterteilung: **17.07.1991**
(21) Anmeldenummer: 86115496.1
(22) Anmeldetag: 08.11.1986
(51) Int. Cl.: H01H 37/48, H01H 37/22

(54) **Temperaturbegrenzer**
Temperature limiter
Limiteur de température

(30) Priorität: 14.11.1985 DE 3540414
(43) Veröffentlichungstag der Anmeldung: 16.06.1987
(73) Patentinhaber: E.G.O. Elektro-Geräte Blanc u. Fischer, D-75032 Oberderdingen (DE)
(72) Erfinder: Essig, Willi, D-7030 Böblingen (DE); Petri, Heinz, D-7518 Bretten (DE)
(74) Vertreter: Patentanwälte Ruff, Beier, Schöndorf und Mütschele

(56) Entgegenhaltungen:
- EP-A- 0 141 923
- CH-A- 112 032
- CH-A- 275 845
- DE-A- 2 839 161
- FR-A- 2 548 825
- GB-A- 1 277 848

## Beschreibung

Die Erfindung betrifft einen Temperaturbegrenzer für eine Beheizung, insbesondere eine Glaskeramik-Kocheinheit, mit einem im wesentlichen stabförmigen, ein Außenrohr und einen darin liegenden Innenstab mit abweichendem Ausdehnungskoeffizienten aufweisenden Temperaturfühler, der zur Betätigung eines in einem Sockel angeordneten Signalschalters und eines ebenfalls im Sockel angeordneten Leistungsschalters zur Abschaltung der Beheizung bei einer vorbestimmten Höchsttemperatur vorgesehen ist, wobei ein an das sockelseitige Ende des Innenstabes anschließendes Übertragungsglied mit Betätigungsgliedern an Betätigungsstellen beider Schalter angreift, die in axialer Verlängerung des Innenstabes liegen.

Durch die DE-OS 34 23 086 ist ein Temperaturbegrenzer dieser Art bekanntgeworden, bei welchem das Übertragungsglied, das von einem als Zugstab ausgebildeten Innenstab beeinflußt wird, in Form eines Betätigungsstößels durch Bohrungen der Schalter hindurchgeführt und an beiden Enden von außen unzugänglich abgedeckt ist. Die Betätigungsglieder sind durch die Endfläche eines schlankeren Stößelteiles und die Schulterfläche eines im Durchmesser größeren Stößelteiles gebildet, deren Abstand voneinander starr festliegt, so daß eine Relativjustierung durch unmittelbare Abstandsänderung zwischen diesen beiden Betätigungsgliedern nicht möglich ist. Für eine von der Justierung des Leistungsschalters unabhängige Justierung des Signalschalters muß daher beispielsweise das, einen Gegenkontakt dieses Schalters tragende, Ende einer Anschlußfahne verbogen werden, wodurch kaum eine genaue Justierung erfolgen kann. Hierfür werden zwar auch andere Justiermaßnahmen bzw. -einrichtungen, wie verstellbare Schrauben, Quetschbleche o.dgl. vorgeschlagen, jedoch kann dadurch der Relativabstand zwischen den Betätigungsgliedern nicht verändert werden. Durch die DE-OS 33 33 645 ist ein Temperaturbegrenzer bekanntgeworden, bei welchem der eine Schalter über einen Untersetzungshebel vom Innenstab betätigt wird, wodurch jedoch am Arbeitspunkt bei ca. 540 °C äußerst geringe Betätigungswege gegeben sind, wenn die Temperaturamplitude entsprechend gering gewählt wird, so daß dann die genaue Temperaturbegrenzung beeinträchtigt sein kann. Bei dieser Ausbildung kann jedoch der Abstand der beiden Betätigungsglieder zueinander recht genau justiert werden.

Der Erfindung liegt die Aufgabe zugrunde, einen Temperaturbegrenzer der genannten Art, insbesondere für zweikreisige Strahlheizkörper, zu schaffen, der bei einfachem und übersichtlichem Aufbau einerseits relativ große Betätigungswege aufweist und andererseits eine Relativjustierung zwischen den beiden Betätigungsgliedern ermöglicht.

Diese Aufgabe wird bei einem Temperaturbegrenzer der eingangs beschriebenen Art gemäß der Erfindung dadurch gelöst, daß wenigstens eines der Betätigungsglieder mit einer am Übertragungsglied vorgesehenen Justiereinrichtung verbunden ist, über die der gegenseitige Abstand der Betätigungsglieder gegeneinander veränderbar ist. Obwohl also die Betätigungsglieder bzw. Betätigungsstellen etwa in Arbeitsrichtung der Betätigungsglieder linear hintereinander, vorzugsweise in Verlängerung des Innenstabes liegen, ist trotz dieser raumsparenden und relativ große Betätigungswege gewährleistenden Ausbildung auch eine Abstandsjustierung zwischen den beiden Betätigungsgliedern möglich, wobei insbesondere in Verbindung mit einer Justiereinrichtung für den Innenstab eine sehr differenzierte genaue Einstellung beider Schalter des Temperaturbegrenzers gewährleistet ist.

Bei einer sehr einfachen Ausführungsform ist ein Betätigungsglied unmittelbar durch ein etwa in der Verlängerung des Innenstab liegendes Justierglied, insbesondere eine Justierschraube gebildet, die bei geringem Raumbedarf sehr leicht von außen zugänglich angeordnet werden kann, so daß jederzeit eine Nachjustierung möglich ist. Dies ist insbesondere der Fall, wenn die Justiereinrichtung dem vom Innenstab entfernten Betätigungsglied zugeordnet ist.

Eine besonders vorteilhafte Weiterbildung eines Temperaturbegrenzers der beschriebenen Art, besteht darin, daß das im wesentlichen linear bewegbare Übertragungsglied frei federnd, insbesondere gegenüber dem Sockel berührungsfrei, aufgehängt ist, so daß auf das Übertragungsglied keinerlei Reibungskräfte einer Lagerung wirken und daher ein äußerst präzises Schalten gewährleistet ist.

Die Anordnung ist dabei erfindungsgemäß zweckmäßig so getroffen, daß mindestens eine Feder das Übertragungsglied nach Art einer Hebelführung in seiner genau ausgerichteten Lage hält und über den Betätigungsweg unter Aufrechterhaltung dieser Lage führt, wofür insbesondere eine beiderseits des Übertragungsgliedes im Gehäuse des Temperaturbegrenzers eingespannte Blattfeder geeignet ist, welche zwischen ihren Einspannstellen starr, beispielsweise durch Nieten, Punktschweißung o.dgl., am Übertragungsglied befestigt ist.

Nach einem weiteren Merkmal der Erfindung ist das Übertragungsglied als die Schalter durchdringungsfrei umgehende, insbesondere bügelförmige Brücke ausgebildet, so daß, weil keine Durchdringungsöffnungen in den Schaltern erforderlich sind, übliche Schalter ohne jegliche Veränderung verwendet werden können und auch keine Schwächungen an den Schalterteilen infolge von Durchdringungsöffnungen befürchtet werden müssen. Außerdem können dadurch auf besonders einfache Weise die Betätigungsglieder an den voneinander abgekehrten Seiten der Schalter vorgesehen und dadurch sehr leicht zugänglich angeordnet sein. Im Falle der Ausbildung der Schalter als Schnappschalter liegen dabei deren Schnappfedern an ihren voreinander abgekehrten Seiten, d.h., daß die beiden Schalter spiegelsymmetrisch zu einer zwischen ihnen liegenden Mittelebene angeordnet sein können.

In weiterer Ausgestaltung der Erfindung weisen die Schalter, insbesondere deren Schnappfedern, unterschiedliche Schaltdifferenzen auf, wobei vorzugsweise die Schaltdifferenz des Signal-Schalters wesentlich kleiner bzw. möglichst klein ist, während die Schaltfeder für den Leistungsschalter aufgrund ihrer thermischen Belastung durch Eigenerwärmung anderen Gesetzmäßigkeiten unterliegt. Dies ist insbesondere der Fall, wenn der Leistungsschalter näher beim Temperaturfühler vorgesehen ist.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ein Ausführungsbeispiel der Erfindung ist in den Zeichnungen dargestellt und wird im folgenden näher erläutert. In den Zeichnungen zeigen:
- Fig. l: einen erfindungsgemäßen Temperaturbegrenzer in Ansicht bei geöffnetem Gehäuse,
- Fig. 2: einen Schnitt nach der Linie II-II in Fig. l,
- Fig. 3: den Temperaturbegrenzer in Ansicht auf die Rückseite.

Der in den Fig. l bis 3 dargestellte Temperaturbegrenzer l weist ein an seiner Vorderseite zu öffnendes und mit einem plattenförmig ebenen Gehäusedeckel 3 verschließbares Gehäuse 2 aus Isolationswerkstoff auf, in welchem unmittelbar benachbart zueinander und hintereinander ein Leistungsschalter 5 und ein Signalschalter 4 in Form von im wesentlichen gleich ausgebildeten Schnappschaltern angeordnet sind. An dem als Sockel dienenden Gehäuse 2 ist ein stabförmiger, geradliniger Temperaturfühler 6 befestigt, der im wesentlichen aus einem aus Metall bestehenden Außenrohr 7 und einem in diesem berührungsfrei angeordneten Innenstab 8 besteht. Das Außenrohr 7 ist mit seinem beim Gehäuse 2 liegenden, zu einem Ringbund geformten Ende an der Innenseite einer vom Außenrohr 7 in einem Ringflansch zentriert durchsetzten Flanschplatte l0 angeordnet, welche an dem Gehäuse 2 befestigt und einteilig mit einer vom Gehäuse abstehenden, abgekröpften Befestigungsplatte ll ausgebildet ist. Der Innenstab 8 ist innerhalb des Gehäuses 2 mit seinem zugehörigen Ende an einem frei federnd aufgehängten Übertragungsglied 9 abgestützt und liegt mit seinem anderen Ende an einem Justierglied l2 an, das in Form einer Stiftschraube in einem Innengewinde im zugehörigen Ende des Außenrohres 7 verstellbar und selbsthemmend festsetzbar geführt ist.

Die beiden Schalter 4, 5 weisen jeweils einen in etwa gleich als Stanzbiegeteil ausgebildeten, streifenförmigen Schalterträger l3 bzw. l4 auf, der jeweils mit einer durch eine Blattfeder gebildeten Schnappfeder bestückt ist, die an ihrem freien Ende einen Schaltkontakt l7 trägt bzw. bildet. Die beiden Schalterträger l3, l4 sind einschließlich ihrer Schnappfedern l5, l6 im wesentlichen spiegelsymmetrisch zu einer zur Mittelachse l8 des Temperaturfühlers 6 bzw. zur Betätigungsrichtung rechtwinkligen Mittelebene derart angeordnet, daß die Schnappfedern l5, l6 an den voneinander abgekehrten Seiten der Schalterträger l3, l4 liegen. Den Schaltkontakten sind gehäusefeste Gegenkontakte l9, 20 zugeordnet, welche Bestandteil von bzw. elektrisch leitend mit vom Gehäuse abstehenden Anschlußfahnen 2l, 22 verbunden sind. Entsprechende Anschlußfahnen 23, 24 sind auch mit den Schalterträgern l3, l4 elektrisch leitend verbunden, bzw. im Falle des Schalterträgers l4, einteilig mit diesem ausgebildet. Die beiden Anschlußfahnen 2l, 23 des einen Schalters 4 stehen über eine Schmalseite des Gehäuses 2 vor, während die Anschlußfahnen 22, 24 des anderen Schalters 5 über die gegenüberliegende Schmalseite des Gehäuses 2 vorstehen. Der Gegenkontakt l9 des Signalschalters 4 ist als schneidenartige Kontaktspitze ausgebildet, die unmittelbar, d.h. ohne gesonderten Schaltkontakt, mit einem Endabschnitt der zugehörigen Schnappfeder l5 elektrisch leitend zusammenwirkt. Dieser Gegenkontakt l9 ist zweckmäßig einteilig aus Blech mit der zugehörigen Anschlußfahne 2l ausgebildet.

Das Übertragungsglied 9 ist nach Art eines frei aufgehängten, linear bewegbar gelagerten Übertragungsstabes als U-förmiger Bügel bzw. Brücke ausgebildet, der seinerseits sowohl im Bereich der Bügelschenkel 25, 26 als auch im Bereich des zum Temperaturfühler 6 parallelen Bügelquersteges U-Querschnitte mit nach außen gerichteten U-Schenkeln hat, so daß er beispielsweise aus relativ dünnem Blech hergestellt werden kann und trotzdem eine sehr hohe Festigkeit hat. Der Bügel-Quersteg 28 liegt an der von der offenen Gehäuseseite abgekehrten Seite der Schalter 4, 5 in einer entsprechenden Vertiefung im Gehäuseboden, welche in Vertiefungen für die Aufnahme der Schnappfedern und Kontakte sowie von Tragfedern übergeht. Zur Abstützung des Innenstabes 8 an der Außenseite des zugehörigen Bügelschenkels 25 trägt letzterer ein bolzenförmiges Zwischenglied 29, dessen Kopf zwischen den U-Schenkeln 27 an der Außenseite des Bügelschenkels 25 anliegt und der mit einem im Durchmesser reduzierten Schaftabschnitt den Bügelschenkel 25 durchsetzt, wobei dieser Schaftabschnitt mit seinem freien Ende ein in der Mittelachse liegendes Betätigungsglied 30 für den näher beim Temperaturfühler 6 liegenden Signalschalter 4 bildet. Dem Betätigungsglied 30 ist zwischen ihren Einspannstellen an der zugehörigen Schnappfeder l5 eine noppenförmige Betätigungsstelle 3l zugeordnet, an welcher das Betätigungsglied 30 mit seiner Stirnfläche anliegt. An der Innenseite des anderen Bügelschenkels 26 ist ebenfalls ein Betätigungsglied 32 vorgesehen, das durch das zugehörige Ende eines als Justierschraube ausgebildeten Justiergliedes 34 gebildet ist, welches in der Mittelachse l8 des Temperaturfühlers 6 liegt und in einer einteilig mit dem Bügelschenkel 26 ausgebildeten, nach außen vorstehenden Innengewindemuffe 35 mit einem Außengewinde verstellbar und durch Selbsthemmung festsetzbar geführt ist. Das Betätigungsglied 32 wirkt über eine Betätigungsstelle 33 eines Zwischengliedes 36 auf eine noppenförmige Betätigungsstelle 37, die ebenfalls zwischen den Einspannzonen an der zugehörigen Seite der Schnappfeder l6 vorgesehen ist. Die Zwischenglieder 29, 36 bestehen zweckmäßig aus Isolierwerkstoff. Das Zwischenglied 36 ist unabhängig vom Betätigungsglied 32 unmittelbar am Übertragungsglied 9 in Betätigungsrichtung monostabil federnd dadurch gelagert, daß es an einem frei zwischen das Betätigungsglied 32 und die Betätigungsstelle 37 auskragenden Schenkel einer an der Innenseite des Bügelquersteges 28 befestigten, winkelförmigen Federlasche 38 angeordnet ist.

Zur frei aufgehängten, schwimmenden Lagerung des Übertragungsgliedes 9, dessen Bügelschenkel 25, 26 die Schalter 4, 5 an ihren voneinander abgekehrten Seiten übergreifen, sind zwei im Abstand voneinanderliegende, entgegengesetzt wirkende Federn 39, 40 vorgesehen. Die näher beim Temperaturfühler 6 liegende, als bügelförmige Blattfeder ausgebildete Feder 39 ist mit dem Mittelabschnitt ihres Bügel-Quersteges 4l an der Innenseite des U-Quersteges des Bügelschenkels 25 starr, beispielsweise durch Punktschweißung befestigt und vom Betätigungsglied 30 durchsetzt. Die annähernd U-förmig gegeneinander gerichtet gekrümmten Bügelschenkel 42 der Feder 39 sind so vorgespannt in das Gehäuse 2 eingesetzt, daß sie einerseits durch mehrfache Anlage an im Winkel zueinanderliegenden Flächen in ihrer Lage genau gesichert und andererseits so vorgespannt sind, daß der Bügel-Quersteg 4l auch bei Freigabe vom Übertragungsglied 9 noch eine gewisse Vorspannung in Richtung zum anderen Ende des Übertragungsgliedes 9 hat. Die andere, wesentlich kräftigere Feder 40 ist als in der Mittelachse l8 liegende Schraubendruckfeder ausgebildet, welche das Justierglied 34 umgibt und einerseits zwischen den U-Schenkeln am Bügelschenkel 26 und andererseits an einer gegenüberliegenden Innenfläche des Gehäuses 2 abgestützt ist. Diese Fläche ist von einer in der zugehörigen, vom Temperaturfühler 6 abgekehrten Gehäusewandung vorgesehenen Öffnung 43 durchsetzt, welche an den Gehäusedeckel 3 anschließt und durch welche das Justierglied 34 von außen her jederzeit zum Nachjustieren zugänglich ist. Die Feder 40 drückt das Übertragungsglied 9 bzw. die ballig gekrümmte Stirnfläche des Zwischengliedes 29 gegen den Innenstab 8 und wirkt zusammen mit der Feder 39 als Linearführung für das Übertragungsglied 9.

Die Schalterträger l3, l4 sowie die die Gegenkontakte l9, 20 tragenden, aus Blech bestehenden Befestigungsteile, die Flanschplatte l0, die Federn 39, 40 und das Übertragungsglied 9 sind von der nach Abnahme des Gehäusedeckels 3 offenen Seite des Gehäuses 2 her in entsprechende Öffnungen eingesetzt und dadurch im wesentlichen ausgerichtet und lagegesichert, so daß im wesentlichen keine gesonderten Befestigungsteile erforderlich sind. Zwischen den den Schaltkontakten zugehörigen Enden der Schalterträger l3, l4 liegt ein stegförmiger, im wesentlichen bis zum Gehäusedeckel 3 reichender Vorsprung des Gehäuses, an welchem diese Enden der Schalterträger l3, l4 anliegen, wobei diese Enden zur Abstützung der Schnappfedern bei geöffneten Schaltern dienen. Die auf der anderen Seite des Übertragungsgliedes 9 liegenden Bereiche der Schalterträger l3, l4 sind jeweils mit einer zum anderen Schalterträger vorstehenden Profilausprägung 45 versehen, welche in eine entsprechende Vertiefung im zugehörigen Steckschlitz des Gehäuses 2 eingreift, so daß der jeweilige Schalterträger auch in sei ner Längsrichtung genau ausgerichtet ist. Für die formschlüssige Aufnahme eines benachbart zum Temperaturfühler 6 liegenden Profilrandes der Flanschplatte l0 weist das Gehäuse 2 einen entsprechend profilierten Halteschlitz 44 auf. Auf der von diesem Halteschlitz 44 abgekehrten Seite des Temperaturfühlers 6 ist die Flanschplatte l0 mit einem Niet o.dgl. am Gehäuse 2 befestigt.

Bei Temperaturerhöhungen wird der als Druckstab ausgebildete Innenstab 8 relativ zum Außenrohr 7 verkürzt, so daß der Signalschalter 4 entsprechend Fig. l, beispielsweise bei einer Temperatur von etwa 60° schließt und dadurch eine optische oder ähnliche Heißanzeige einschaltet, welche anzeigt, daß die Kocheinheit o.dgl. nicht berührt werden darf. Bei weiterer Temperaturerhöhung hebt das Betätigungsglied 30 von der Betätigungsstelle 3l ab und schließlich wird bei der eingestellten Höchsttemperatur der Leistungsschalter 5 geöffnet und dadurch die Beheizung abgeschaltet. Die Justierung der beiden Schaltpunkte erfolgt über die in einer Mittelachse l8 liegenden Justierglieder l2, 34.

## Patentansprüche

1. Temperaturbegrenzer (l) für eine Beheizung, insbesondere eine Glaskeramik-Kocheinheit, mit einem im wesentlichen stabförmigen, ein Außenrohr (7) und einen darin liegenden Innenstab (8) mit abweichendem Ausdehnungskoeffizienten aufweisenden Temperaturfühler (6), der zur Betätigung eines in einem Sockel (2) angeordneten Signalschalters (4) und eines ebenfalls im Sockel (2) angeordneten Leistungsschalters (5) zur Abschaltung der Beheizung bei einer vorbestimmten Höchsttemperatur vorgesehen ist, wobei ein an das sockelseitige Ende des Innenstabes (8) anschließendes Übertragungsglied (9) mit Betätigungsgliedern (30, 32) an Betätigungsstellen (3l, 37) beider Schalter (4, 5) angreift, die in axialer Verlängerung des Innenstabes (8) liegen, dadurch gekennzeichnet, daß wenigstens eines der Betätigungsglieder (32) mit einer am Übertragungsglied (9) vorgesehenen Justiereinrichtung verbunden ist, über die der gegenseitige Abstand der Betätigungsglieder (30, 32) veränderbar ist.

2. Temperaturbegrenzer nach Anspruch l, dadurch gekennzeichnet, daß ein Betätigungsglied (32) unmittelbar durch ein etwa in der Verlängerung des Innenstabes (8) liegendes Justierglied (34), insbesondere eine Justierschraube, gebildet ist.

3. Temperaturbegrenzer nach Anspruch l oder 2, dadurch gekennzeichnet, daß die Justiereinrichtung an dem vom Innenstab (8) entfernten Betätigungsglied (32) angeordnet ist.

4. Temperaturbegrenzer nach einem der Ansprüche l bis 3, dadurch gekennzeichnet, daß das im wesentlichen linear bewegbare Übertragungsglied (9) frei federnd, insbesondere gegenüber dem Sockel (2) berührungsfrei, aufgehängt ist.

5. Temperaturbegrenzer nach einem der Ansprüche l bis 4, dadurch gekennzeichnet, daß das Übertragungsglied (9) zwischen zwei entgegengesetzt wirkenden Federn (39, 40) gelagert ist, die insbesondere als Druckfedern unmittelbar an dem Übertragungsglied (9) angreifen und von denen vorzugsweise mindestens eine Feder (39, 40), insbesondere beide Federn, im Bereich jeweils eines Endes des Übertragungsgliedes (9) liegen, wobei vorzugsweise die vom Innenstab (8) entfernte Feder (40) an einer zugehörigen Endfläche des Übertragungsgliedes (9) abgestützt, insbesondere als das Justierglied (34) umgebende Schraubenfeder ausgebildet ist und/oder die näher beim Innenstab (8) liegende Feder (39) als, insbesondere bügelförmige, Blattfeder ausgebildet ist, die vorzugsweise als Führung für das Übertragungsglied (9) ausgebildet ist.

6. Temperaturbegrenzer nach einem der vorhergehenden Ansprüche, dadurch gekennzeichnet, daß das Übertragungsglied (9) als die Schalter (4, 5) durchdringungsfrei umgehende, insbesondere bügelförmige Brücke ausgebildet ist und/oder daß die Betätigungsglieder (30, 32) entgegengesetzt bzw. gegeneinander, gerichtet an dem Übertragungsglied (9), insbesondere an dessen Bügelschenkeln (25, 26), angeordnet sind, wobei vorzugsweise die näher beim Innenstab (8) liegende Feder (39) an der vom Innenstab (8) abgekehrten Seite des Übertragungsgliedes (9), insbesondere mit ihrem Bügel-Quersteg (4l), befestigt bzw. vom zugehörigen Betätigungsglied (30) durchsetzt ist.

7. Temperaturbegrenzer nach einem der vorhergehenden Ansprüche, dadurch gekennzeichnet, daß zwischen dem justierbar am Übertragungsglied (9) angeordneten Betätigungsglied (32) und der Betätigungsstelle (37) des zugehörigen Schalters (5) ein Isolier-Zwischenglied (36) liegt, das insbesondere mit einer Federlasche (38) o.dgl. unabhängig vom Betätigungsglied (32) frei auskragend an dem Übertragungsglied (9) befestigt ist und/oder daß mindestens eine Betätigungsstelle (3l, 37) unmittelbar an einer Schnappfeder (l5, l6) des als Schnappschalter ausgebildeten zugehörigen Schalters (4, 5) vorgesehen ist, wobei insbesondere die beiden Schalter (4, 5) mit entgegengesetzt liegenden Schnappfedern (l5, l6) angeordnet sind.

8. Temperaturbegrenzer nach einem der vorhergehenden Ansprüche, dadurch gekennzeichnet, daß die Schalter (4, 5), insbesondere deren Schnappfedern (l5, l6), unterschiedliche Schaltdifferenzen aufweisen, wobei vorzugsweise die Schaltdifferenz des Signal-Schalters (4) wesentlich kleiner ist.

9. Temperaturbegrenzer nach einem der vorhergehenden Ansprüche, dadurch gekennzeichnet, daß der dem justierbar am Übertragungsglied (9) angeordneten Betätigungsglied (32) zugeordnete und/oder der vom Innenstab (8) entfernte Schalter (5) als Leistungsschalter vorgesehen ist.

10. Temperaturbegrenzer nach einem der vorhergehenden Ansprüche, dadurch gekennzeichnet, daß der Innenstab (8) als Druckstab angeordnet und vorzugsweise im Bereich seines sockelfernen Endes an einem Justierglied (l2) abgestützt ist.

## Claims

1. Thermal cut-out (1) for a heating means, particularly a glass ceramic cooking unit, with a substantially rod-like temperature sensor (6) having an outer tube (7) and an inner tube (8) located therein and having differing expansion coefficients, said sensor being used for operating a signal switch (4) located in a base (2) and a power switch (5) also located in the latter for switching off the heating means at a predetermineded maximum temperature, a transfer member (9) connected to the base-side end of the inner rod (8) engaging with actuating members (30, 32) on actuating points (31, 37) of both switches (4, 5), which are located in the axial extension of the inner rod (8), characterized in that at least one of the actuating members (32) is connected to an adjusting device provided on the transfer member (9) and by means of which the reciprocal spacing of the actuating members (30, 32) can be modified.

2. Thermal cut-out according to claim 1, characterized in that an actuating member (32) is directly formed by an adjusting member (34), particularly an adjusting screw, located roughly in the extension of the inner rod (8).

3. Thermal cut-out according to claims 1 or 2, characterized in that the adjusting device is located on the actuating member (32) remote from the inner rod (8).

4. Thermal cut-out according to one of the claims 1 to 3, characterized in that the substantially linearly movable transfer member (9) is suspended in a freely resilient manner and is in particular contact-free relative to the base (2).

5. Thermal cut-out according to one of the claims 1 to 4, characterized in that the transfer member (9) is mounted between two oppositely acting springs (39, 40), which in particular as compression springs act directly on the transfer member (9) and whereof preferably at least one spring (39, 40) and in particular both springs are located in the vicinity of one end of the transfer member (9) and preferably the spring (40) remote from the inner rod (8) is supported on an associated end face of the transfer member (9) and is in particular constructed as a helical spring surrounding the adjusting member (34) and/or the spring (39) located closer to the inner rod (8) is constructed in particular as a bow-shaped leaf spring, which is preferably constructed as a guide for the transfer member (9).

6. Thermal cut-out according to one of the preceding claims, characterized in that the transfer member (9) is constructed as an in particular bow-shaped bridge surrounding in penetration-free manner the switches (4, 5) and/or that the actuating member (30, 32) are placed in oppositely directed manner on the transfer member (9) and in particular on its bow legs (25, 26) and preferably the spring (39) located closer to the inner rod (8) is feed on the side of the transfer member (9) remote from said rod (8) and in particular by a bow cross-web (41) or is traversed by the associated actuating member (30).

7. Thermal cut-out according to one of the preceding claims, characterized in that between the actuating member (32) adjustably located on the transfer member (9) and the actuating point (37) of the associated switch (5) is provided an insulating intermediate member (36), which is fixed in freely projecting manner on the transfer member (9) in particular with a spring clip (38) or the like and independently of the actuating member (32) and/or that at least one actuating point (31, 37) is provided directly on a snap-action spring (15, 16) of the associated switch (4, 5) constructed as a snap-action switch and in particular the two switches (4, 5) are arranged with oppositely positioned snap-action springs (15, 16).

8. Thermal cut-out according to one of the preceding claims, characterized in that the switches (4, 5) and in particular their snap-action springs (15, 16) have different switching differences, so that preferably the switching difference of the signal switch (4) is much smaller.

9. Thermal cut-out according to one of the preceding claims, characterized in that the switch (5) remote from the inner rod (8) and/or associated with the actuating member (32) adjustably positioned on the transfer member (9) is in the form of a power switch.

10. Thermal cut-out according to one of the preceding claims, characterized in that the inner rod (8) is in the form of a pressure rod and is preferably supported in the vicinity of its base-remote end on an adjusting member (12).

## Revendications

1. Limiteur de température (1) pour un chauffage, en particulier une unité de cuisson à vitrocéramique, comprenant un palpeur de température (6) essentiellement en forme de tige, possédant un tube externe (7) et une tige interne (8) située à l'intérieur de ce tube et ayant un coefficient de dilatation différent, qui est prévu pour commander un interrupteur de signalisation (4) placé dans un socle (2) et un interrupteur de puissance (5), placé également dans le socle (2), pour couper le chauffage à une température maximale préfixée, avec un élément de transmission (9) qui fait suite à l'extrémité côté socle de la tige interne (8) et porte des éléments de commande (30, 32) attaquant des points de commande (31, 37) des deux interrupteurs (4, 5) situés dans le prolongement axial de la tige interne (8), caractérisé en ce que l'un au moins des éléments de commande (32) est relié à un dispositif d'ajustement prévu sur l'élément de transmission (9) et au moyen duquel on peut varier l'écartement mutuel des éléments de commande (30, 32).

2. Limiteur de température selon la revendication 1, caractérisé en ce qu'un élément de commande (32) est formé directement par un élément d'ajustement (34) situé à peu près dans le prolongement de la tige interne (8), en particulier par une vis d'ajustement.

3. Limiteur de température selon la revendication 1 ou 2, caractérisé en ce que le dispositif d'ajustement est disposé sur l'élément de commande (32) éloigné de la tige interne (8).

4. Limiteur de température selon une des revendications 1 à 3, caractérisé en ce que l'élément de transmission (9), déplaçable essentiellement en ligne droite, est librement suspendu élastiquement, sans contact, en particulier vis-à-vis du socle (2).

5. Limiteur de température selon une des revendications 1 à 4, caractérisé en ce que l'élément de transmission (9) est monté entre deux ressorts (39, 40) agissant en sens contraire, constitués en particulier par des ressorts de compression attaquant directement l'élément de transmission (9) et dont de préférence au moins un ressort (39, 40) et en particulier les deux, est ou sont situé(s) chacun dans la zone d'une extrémité de l'élément de transmission (9), de préférence le ressort (40) éloigné de la tige interne (8) étant appuyé sur une face extrême correspondante de l'élément de transmission (9) et réalisé notamment comme un ressort hélicoïdal entourant l'élément d'ajustement (34) et/ou le ressort (39) situé plus près de la tige interne (8) étant réalisé comme un ressort plat, en particulier en forme d'étrier, qui est conçu de préférence comme un guide pour l'élément de transmission (9).

6. Limiteur de température selon une des revendications précédentes, caractérisé en ce que l'élément de transmission (9) est réalisé comme un pont, notamment sous la forme d'un archet, qui contourne les interrupteurs (4, 5) et ne les traverse pas et/ou que les éléments de commande (30, 32) sont disposés en opposition ou en étant dirigés l'un vers l'autre sur l'élément de transmission (9), en particulier sur les branches (25, 26) de l'archet, de préférence le ressort (39) situé plus près de la tige interne (8) étant fixé, notamment par la base (41) de sa forme en étrier, au côté de l'élément de transmission (9) éloigné de la tige interne (8), ou étant traversé par l'élément de commande (30) correspondant.

7. Limiteur de température selon une des revendications précédentes, caractérisé en ce qu'un élément intermédiaire (36) isolant est placé entre un élément de commande (32) disposé de façon ajustable sur l'élément de transmission (9) et le point de commande (37) de l'interrupteur (5) correspondant, élément intermédiaire qui est fixé indépendamment de l'élément de commande (32) à l'élément de transmission (9) de manière à faire saillie librement, en particulier au moyen d'un support élastique (38) ou analogue et/ou qu'au moins un point de commande (31, 37) est prévu directement sur un ressort à mouvement brusque (15, 16) de l'interrupteur (4, 5) associé, réalisé comme un interrupteur instantané, les deux interrupteurs (4, 5) étant munis en particulier de ressorts à mouvement brusque (15, 16) montés en opposition.

8. Limiteur de température selon une des revendications précédentes, caractérisé en ce que les interrupteurs (4, 5) et en particulier leurs ressorts à mouvement brusque (15, 16), possèdent différents écarts entre les points de commutation, l'écart entre les points de commutation de l'interrupteur de signalisation (4) étant de préférence nettement plus petit.

9. Limiteur de température selon une des revendications précédentes, caractérisé en ce que l'interrupteur (5) coordonné à l'élément de commande (32) disposé ajustable sur l'élément de transmission (9) et/ou éloigné de la tige interne (8), est prévu comme interrupteur de puissance.

10. Limiteur de température selon une des revendications précédentes, caractérisé en ce que la tige interne (8) est agencée pour agir comme une tige de pression et est appuyée, de préférence dans la région de son extrémité éloignée du socle, sur un élément d'ajustement (12).
